# EUROPÄISCHE PATENTSCHRIFT

(11) **EP 0 718 742 B1**
(45) Veröffentlichungstag und Bekanntmachung des Hinweises auf die Patenterteilung: **10.10.2001**
(21) Anmeldenummer: 95117858.1
(22) Anmeldetag: 13.11.1995
(51) Int. Cl.: H05B 3/74, G05F 1/66

(54) **Leistungssteuerung für getaktete elektrische Verbraucher**
Power management for clocked electrical consumers
Régulation de puissance pour consommateurs électriques cadencés

(30) Priorität: 20.12.1994 DE 4445559
(43) Veröffentlichungstag der Anmeldung: 26.06.1996
(73) Patentinhaber: BSH Bosch und Siemens Hausgeräte GmbH, 81669 München (DE)
(72) Erfinder: Plankl, Manfred, Dipl.-Ing., D-83301 Traunreut (DE); Schneider, Ralf, Dipl.-Ing. (FH), D-83301 Traunreut (DE); Wittauer, Günther, Dipl.-Ing. (FH), D-83278 Traunstein (DE)

(56) Entgegenhaltungen:
- DE-A- 3 539 581
- DE-A- 4 333 882
- GB-A- 2 064 239
- GB-A- 2 153 555
- US-A- 5 293 028

## Beschreibung

Die Erfindung bezieht sich auf eine Leistungssteuerung für Kochstellenheizungen am öffentlichen Stromversorgungsnetz, die vorwiegend im Taktbetrieb arbeiten. Eine solche Leistangsstenerung ist z. B. aus US-A-5 293 028 bekannt.

Elektrische Verbraucher dürfen zur Vermeidung von schädigenden Netzrückwirkungen in das Stromversorgungsnetz nicht beliebig häufig ein- und ausgeschaltet werden. Unter Netzrückwirkungen ist in diesem Zusammenhang eine als Flicker bezeichnete Rückwirkung zu verstehen, die zur Auswirkung Netzspannungschwankungen hat, die durch das Schalten von Verbrauchern entstehen. Die Stromversorger definieren daher zulässige Schalthäufigkeiten in Abhängigkeit von geschalteten Leistungen. Die zulässige Schalthäufigkeit nimmt mit der Höhe der zu schaltenden Leistung ab. Elektronische Leistungssteuerungen, die Leistung durch Ein- und Ausschalten eines Verbrauchers steuern, tun dies in aller Regel durch variable Einschaltzeit bei konstanter Periodendauer. Um die Leistung

von Verbrauchern möglichst gleichmäßig abzugeben, sollte diese Periodendauer relativ kurz sein. Dies wird mit zunehmender Schaltleistung durch die oben bezeichnete Flickerrate begrenzt. Speziell bei großen Schaltleistungen ist die Periodendauer, die noch zulässig ist, sehr lang.

Aufgabe der Erfindung ist es daher, die Leistungssteuerung für Kochstellenheizungen im Taktbetrieb den Flickerwertbedingungen anzupassen.

Die erfindungsgemäße Anordnung zur Lösung dieser Aufgabe ist dadurch gekennzeichnet, daß eine Kochstellen- Steuerung die Leistungszuführung für die Kochstellenheizungen gemäß der Betriebsbedingungen für öffentliche Stromversorgungsnetze kontrolliert steuert, wobei Grenzbedingungen, beispielsweise Netzrückwirkungseffekte, regelnd vermieden werden, indem die Steuerung die Kochstellenheizungen periodendauer-variierend ansteuert und daß die Kochstellenheizungen mit mindestens zwei Vorzugstaktperioden leistungsgesteuert werden, wobei mit zunehmender Leistung die Periodendauer kurzer wird.

Kochstellenheizungen deren Leistungsaufnahme stark temperaturabhängig ist bedingen bei geringer eingesteuerter Leistung wegen der hohen Einschaltströme eine gegenüber Betrieb mit Nennleistung sehr viel größere Periodendauer. Beispielsweise sind solche Kochstellenheizungen Halogenkochstellen-Heizungen. Handelt es sich um eine Halogenkochstellen-Strahlungsheizung, dann kühlt diese durch die kurze Ein- und lange Auszeit stark ab und bleibt somit niederohmig, was beim Wiedereinschalten eine hohe Leistungsaufnahme zur Folge hat, verbunden mit großen Flickerwerten. Bei konventioneller, bisher üblicher Steuerung muß dadurch die Periodendauer insgesamt sehr lang werden, was die Leistungseinsteuerung mit einer ungleichmäßigen Wirkung versieht.

Ein Ausführungsbeispiel nach der Erfindung ist im folgenden anhand der Zeichnung näher beschrieben.

Die Figur zeigt eine prinzipielle Anordnung einer taktgesteuerten Verbraucherschaltung. In der Figur sind symbolisch eine Steuerung 1, Eingabeelemente 2, von der Steuerung bediente Anzeigen 3, ein Leistungssteller 4 und der von der Steuerung über den Leistungssteller 4 angesteuerte Verbraucher 5 dargestellt. Dabei kann die Steuerung 1 durch die Eingabeelemente eingangsseitig so angewählt werden, daß sie ein Zeit-Leistungsprofil entschlüsselt und entsprechend über den Leistungsssteller 4, der in aller Regel ein Leistungsrelais ist, die gesteuerte und auf den Verbraucher abgestimmte Leistung abgibt. Es ist allgemein üblich, daß die Steuerung auch Anzeigen bedient, über die das angewählte Programm nochmals entnehmbar, der Zustand des Fortschrittprogrammes angezeigt, und das Ende einer Operation signalisiert wird. Unterstellt man, daß es sich bei dem Verbraucher um Kochstellenheizungen bei Haushaltgeräten, beispielsweise Kochflächen, handelt, dann sind diese Heizungen mit mindestens zwei Vorzugstaktperioden von der Steuerung leistungsgesteuert steuerbar. Dabei führt die Steuerung die elektrischen Leistungen in Abhängigkeit von den physikalischen Eigenschaften der angewählten Heizkörper zu, wobei die Steuerung für Kochfelder in Abhängigkeit von vorgewählten Leistungstufen energieoptimiert steuert und die Leistungstaktung bei variabler Leistungszuschaltungs-Periodendauer bis zur zulässigen Netzrückwirkungsgrenze optimiert. Die Heizungen, vorgenannte Kochfelder betreffend, können dabei konventionelle Strahlungsheizquellen oder Halogen-Strahlungsheizquellen sein. Bei einem Leistungssteller gemäß der Erfindung variiert die Periodendauer der Leistungssteuerung. Mit zunehmender Leistung wir die Periodendauer kürzer. Dies kann bei jeder einstellbaren Leistungsstufe notwendig werden. In der Regel ist es ausreichend, zwei unterschiedliche Periodendauern zu verwenden, längere Periodendauern bei kleinen Leistungen und kürzere Periodendauer bei mittleren und größeren Leistungen. Für Kochzwecke hat die Erfahrung ergeben, daß feinere Abstufungen keine großen Vorteile mehr erbringen. Die Erfindung ist durch eine Leistungssteuerung gemäß Anspruch 1 realisiert, es kann aber auch in Abhängigkeit von der Leistungseinstellung eine Anzahl umschaltbarer Zeitmodule angeordnet werden, die eine digitale Zeitsteuerung realisieren. In vorteilhafter Weise kann die Zeitsteuerung hardwaremäßig ausgeführt sein, beispielsweise durch einen speziellen ASIC, es kann aber auch über hadwarebedingte Programmierungsschritte die Zeitsteuerung realisiert sein.

Die Erfindung berücksichtigt in vorteilhafter Weise, daß bei eingesteuerten Leistungen von wenigen Prozent der Gesamtleistung, trotz größerer Periodendauern, beispielsweise etwa 2 Minuten, die Einschaltzeit nur wenige Sekunden beträgt. Diese kurzen Leistungsstöße werden durch die thermische Trägheit der Kochstellen so weit vergleichmäßigt, daß sich dies nicht auf das zu erwärmende Gargut negativ auswirkt. Amplituden von einigen Temperaturgraden sind für den Wärmebereich unschädlich und beeinflussen das Garergebnis nicht negativ. Für größere Leistungen im Kochbetrieb wären diese zunehmenden Leistungsstöße aber schädlich, da größere Amplituden im Kochbetrieb gleichmäßiges Kochen ausschließen. Es ist daher steuerungsmäßig berücksichtigt, daß sich beispielsweise Halogen-Strahlungsheizungen in den Heizpausen geringer abkühlen, womit die Einschaltströmen vergleichmäßigt werden, also keine Maximalwerte von Einschaltströmen auftreten können. Damit ist mit zunehmender Leistungseinsteuerung auch eine Verkürzung der Periodendauer möglich, ohne daß die zulässige Flickerrate überschritten wird.

## Patentansprüche

1. Leistungssteuerung für Kochstellenheizungen am öffentlichen Stromversorgungsnetz, die vorwiegend im Taktbetrieb arbeiten, **dadurch gekennzeichnet, dass** eine Kochstellen-Steuerung (1) die Leistungszuführung für die Kochstellenheizungen (5) gemäß der Betriebsbedingungen für öffentliche Stromversorgungsnetze kontrollierend steuert, wobei Grenzbedingungen, beispielsweise Netzrückwirkungseffekte, regelnd vermieden werden, indem die Steuerung die Kochstellunheizungen periodendauer-variierend ansteuert, und dass die Kochstellenheizungen mit mindestens zwei Vorzugstaktperioden leistungsgesteuert werden, wobei mit zunehmender Leistung die Periodendauer kürzer wird.

2. Leistungssteuerung nach Anspruch 1, **dadurch gekennzeichnet, dass** die Steuerung (1) die elektrische Leistung für Kochstellenheizungen in Abhängigkeit von den physikalischen Eigenschaften der angewählten Heizkörper zuführt.

3. Leistungssteuerung nach Anspruch 1, **dadurch gekennzeichnet, dass** die Steuerung (1) elektrische Heizungen für Kochfelder in Abhängigkeit von vorgewählten Leistungsstufen energieoptimiert steuert, wobei die Leistungstaktung bei variabler Leistungszuschaltungs-Periodendauer bis zur zulässigen Netzrückwirkungsgrenze optimiert wird.

4. Leistungssteuerung nach Anspruch 1, **dadurch gekennzeichnet, dass** die Steuerung (1) die Heizleistungstaktung für Kochfelder, die konventionelle Strahlungsheizquellen sind, optimiert.

5. Leistungssteuerung nach Anspruch 1, **dadurch gekennzeichnet, dass** die Steuerung (1) die Heizleistungstaktung für Kochfelder, die Halogen-Strahlungsheizquellen besitzen, optimiert.

## Claims

1. Power control for cooking place heaters at the public power supply mains, which predominantly function in pulsed operation, **characterised in that** a cooking place control (1) controls the power feed for the cooking place heaters (5) in checking manner in accordance with the operating conditions for public power supply mains, wherein limit conditions, for example mains feedback effects, are avoided in regulated manner **in that** the control controls the cooking place heaters on the basis of variation of the period duration and that the cooking place heaters are power-controlled by at least two pilot pulse periods, wherein the period duration is shorter with increasing power.

2. Power control according to claim 1, **characterised in that** the control (1) feeds the electric power for cooking place heaters in dependence on the physical properties of the selected heating bodies.

3. Power control according to claim 1, **characterised in that** the control (1) controls electric heaters for cooking fields in dependence on preselected power steps in an energyoptimised manner, wherein the power pulsing with variable power switch-on period duration is optimised up to the permissible mains feedback limit.

4. Power control according to claim 1, **characterised in that** the control (1) optimises the heating power pulsing for cooking fields which are conventional radiant heating sources.

5. Power control according to claim 1, **characterised in that** the control (1) optimises the heating power pulsing for cooking fields which possess halogen radiant heating sources.

## Revendications

1. Régulation de puissance pour chauffages de points de cuisson raccordés au réseau public d'alimentation en courant et travaillant principalement en fonctionnement cadencé, **caractérisée en ce qu'**une régulation de points de cuisson (1) régule de manière contrôlée l'apport de puissance aux chauffages de points de cuisson (5) en fonction des conditions d'exploitation des réseaux publics d'alimentation en courant, des conditions limites, par exemple des effets de retour sur le réseau, étant évitées par la régulation par le fait que la régulation régule les chauffages des points de cuisson en variant la durée des périodes, et **en ce que** la puissance des chauffages des points de cuisson est régulée avec au moins deux périodes préférées de cadençage, la durée des périodes diminuant lorsque la puissance augmente.

2. Régulation de puissance selon la revendication 1, **caractérisée en ce que** la régulation (1) apporte la puissance électrique aux chauffages de points de cuisson en fonction des propriétés physiques des corps de chauffe sélectionnés.

3. Régulation de puissance selon la revendication 1, **caractérisée en ce que** la régulation (1) régule de manière optimisée en termes d'énergie les chauffages électriques des champs de cuisson en fonction d'étages de puissance présélectionnés, le cadençage de la puissance étant optimisé en modifiant la durée des périodes de branchement de la puissance jusqu'à la limite admissible des effets en retour sur le réseau.

4. Régulation de puissance selon la revendication 1, **caractérisée en ce que** la régulation (1) optimise le cadençage de la puissance de chauffe de champs de cuisson qui sont des sources classiques de chauffage radiant.

5. Régulation de puissance selon la revendication 1, **caractérisée en ce que** la régulation (1) optimise le cadençage de la puissance de chauffe de champs de cuisson qui possèdent des sources de chaleur par rayonnement à halogène.
